# EUROPÄISCHE PATENTSCHRIFT

(11) **EP 3 468 811 B1**
(45) Veröffentlichungstag und Bekanntmachung des Hinweises auf die Patenterteilung: **12.10.2022**
(21) Anmeldenummer: 17728445.2
(22) Anmeldetag: 06.06.2017
(51) Int. Cl.: B42D 25/324, B42D 25/328, B42D 25/351, B42D 25/355, B42D 25/373, B42D 25/29, B42D 25/24, B42D 25/425

(54) **SICHERHEITSELEMENT, WERTDOKUMENTSUBSTRAT, MIT DEMSELBEN AUSGESTATTETES WERTDOKUMENT UND HERSTELLUNGSVERFAHREN**
SECURITY ELEMENT, VALUE DOCUMENT SUBSTRATE, VALUE DOCUMENT EQUIPPED THEREWITH, AND PRODUCTION METHOD
ÉLÉMENT DE SÉCURITÉ, SUBSTRAT DE DOCUMENT DE VALEUR, DOCUMENT DE VALEUR ÉQUIPÉ DE CE DERNIER ET PROCÉDÉ DE FABRICATION

(30) Priorität: 08.06.2016 DE 102016007064
(43) Veröffentlichungstag der Anmeldung: 17.04.2019
(73) Patentinhaber: Giesecke+Devrient Currency Technology GmbH, 81677 München (DE)
(72) Erfinder: RENNER, Patrick, 83677 Reichersbeuern (DE); RAUCH, Andreas, 82441 Ohlstadt (DE); TEUFEL, Björn, 83700 Weißach (DE); HEIM, Manfred, 83646 Bad Tölz (DE); HOFFMULLER, Winfried, 83646 Bad Tölz (DE); DORFF, Giselher, 83607 Holzkirchen (DE); FUHSE, Christian, 83624 Otterfing (DE)
(74) Vertreter: Giesecke + Devrient IP
(86) Internationale Anmeldenummer: PCT/EP2017/000652
(87) Internationale Veröffentlichungsnummer: WO 2017/211450

(56) Entgegenhaltungen:
- WO-A1-2008/061930
- WO-A2-2011/064162
- WO-A2-2011/066990
- US-A1- 2013 003 150

## Beschreibung

Die Erfindung betrifft ein Verfahren zum Herstellen eines Wertdokumentsubstrats.

Wertdokumente, wie etwa Banknoten, Markenartikel oder Ausweisdokumente, werden zur Absicherung oft mit Sicherheitselementen versehen, die eine Überprüfung der Echtheit der Wertdokumente gestatten und die zugleich als Schutz vor unerlaubter Reproduktion dienen. Eine besondere Rolle bei der Echtheitsabsicherung spielen Sicherheitselemente mit betrachtungswinkelabhängigen Effekten, da diese selbst mit modernsten Kopiergeräten nicht reproduziert werden können. Die Sicherheitselemente werden dabei mit optisch variablen Elementen ausgestattet, die dem Betrachter unter unterschiedlichen Betrachtungswinkeln einen unterschiedlichen Bildeindruck vermitteln und beispielsweise je nach Betrachtungswinkel einen anderen Farb- oder Helligkeitseindruck und/oder ein anderes graphisches Motiv zeigen.

In diesem Zusammenhang ist z.B. aus der WO 2009/080263 A2 bekannt, Sicherheitselemente mit mehrschichtigen Dünnschichtelementen einzusetzen, deren Farbeindruck sich für den Betrachter mit dem Betrachtungswinkel ändert (im Folgenden als Farbkippeffekt bezeichnet). Der Farbkippeffekt beruht bei solchen Dünnschichtelementen auf betrachtungswinkelabhängigen Interferenzeffekten durch Mehrfachreflexionen in den verschiedenen Teilschichten des Elements. Der Wegunterschied des an den verschiedenen Schichten reflektierten Lichts hängt einerseits von der optischen Dicke einer dielektrischen Abstandsschicht ab, die den Abstand zwischen einer semitransparenten Absorberschicht und einer Reflexionsschicht festlegt, und variiert andererseits mit dem jeweiligen Betrachtungswinkel. Da der Wegunterschied in der Größenordnung der Wellenlänge des sichtbaren Lichts liegt, ergibt sich aufgrund von Auslöschung und Verstärkung bestimmter Wellenlängen ein winkelabhängiger Farbeindruck für den Betrachter. Durch eine geeignete Wahl von Material und Dicke der dielektrischen Abstandsschicht können eine Vielzahl unterschiedlicher Farbkippeffekte gestaltet werden.

Die WO 2008/061930 A1 beschreibt ein Verfahren für das Herstellen eines optisch-variablen Bildes auf einem Substrat, umfassend das Aufbringen einer härtbaren Verbindung oder Zusammensetzung auf mindestens einen Teil des Substrats; das in Berührung Bringen mindestens eines Teils der härtbaren Verbindung mit einer Einrichtung für das Erzeugen eines optisch-variablen Bildes; das Härten der härtbaren Verbindung; und optional das Abscheiden einer metallischen Farbe auf mindestens einen Teil der gehärteten Verbindung, wobei die Einrichtung für das Erzeugen des optisch-variablen Bildes umfasst: einen transparenten Träger; ein transparentes Material, das ein darauf aufzubringendes optisch-variablen Bildes trägt; und eine Einrichtung, um einen Lack zu trocknen oder zu härten.

Die US 2013/0003150 A1 beschreibt ein Sicherheitselement, das in ein Sicherheitsdokument eingebracht werden kann oder auf ein Sicherheitsdokument aufgebracht werden kann, umfassend: mindestens eine erste optische Struktur, die ein ein erstes Muster darstellendes Rasterbild umfasst; mindestens eine zweite optische Struktur, die achromatisch ist und ein zweites Muster darstellt, das mindestens teilweise mit dem ersten Muster identisch ist. Die Punkte des Rasterbildes werden erhalten durch Perforation, Abscheidung und/oder Hohlräume von Materialien, die gewählt sind von: Metallen, Metallverbindungen, Legierungen, Metalllacken oder Metallfarben.

Die WO 2011/066990 A2 beschreibt ein Sicherheitselement für ein Sicherheitspapier, Wertdokument oder dergleichen, mit einem Träger, der einen Flächenbereich aufweist, der in eine Vielzahl von Pixeln, die jeweils zumindest eine optisch wirksame Facette umfassen, aufgeteilt ist, wobei die Mehrzahl der Pixel jeweils mehrere der optisch wirksamen Facetten mit gleicher Orientierung pro Pixel aufweisen und die Facetten so orientiert sind, dass für einen Betrachter der Flächenbereich als gegenüber seiner tatsächlichen Raumform vor- und/oder zurückspringende Fläche wahrnehmbar ist. Des Weiteren wird ein Herstellungsverfahren eines Sicherheitselementes für Sicherheitspapiere, Wertdokumente oder dergleichen beschrieben, bei dem die Oberfläche eines Trägers in einem Flächenbereich so höhenmoduliert wird, dass der Flächenbereich in eine Vielzahl von jeweils zumindest eine optisch wirksame Facette aufweisenden Pixeln aufgeteilt wird, wobei die Mehrzahl der Pixel jeweils mehrere optisch wirksame Facetten mit gleicher Orientierung pro Pixel aufweisen und die Facetten so orientiert sind, dass für einen Betrachter des hergestellten Sicherheitselementes der Flächenbereich als gegenüber seiner tatsächlichen Raumform vor- und/oder zurückspringende Fläche wahrnehmbar ist. Weiterhin wird Prägewerkzeug mit einer Prägefläche beschrieben, mit der die Form der Facetten eines Sicherheitselementes in den Träger geprägt werden kann.

Ausgehend davon liegt der Erfindung die Aufgabe zugrunde, ein vereinfachtes Verfahren zum Herstellen eines Wertdokumentsubstrats mit hoher Fälschungssicherheit und attraktivem visuellen Erscheinungsbild anzugeben. Eine weitere Aufgabe besteht in der Bereitstellung eines Wertdokumentsubstrats mit hoher Fälschungssicherheit und attraktivem visuellen Erscheinungsbild.

Diese Aufgaben werden durch die Merkmale des unabhängigen Anspruchs gelöst. Weiterbildungen der Erfindung sind Gegenstand der Unteransprüche.

### Zusammenfassung der Erfindung

Verfahren zum Herstellen eines Wertdokumentsubstrats nach Anspruch 1. Die Abmessungen der Strukturelemente der diffraktiven Struktur liegen vorzugsweise in der Größenordnung der Lichtwellenlänge, weiter bevorzugt in einem Bereich, der größer als 100nm und weniger als 1µm ist, wobei ein Bereich größer als 300nm und weniger als 1µm insbesondere bevorzugt ist. Die Abmessungen der Strukturelemente der Mikrospiegelanordnung liegen vorzugsweise in einem Bereich, der größer als 1µm und weniger als 40µm ist, wobei ein Bereich größer als 1µm und weniger als 30µm insbesondere bevorzugt ist. Die Abmessungen der Strukturelemente der Mikrospiegelanordnung weisen beispielsweise eine Höhe bis zu 15µm und eine laterale Ausdehnung bis zu 30µm auf. Vorzugsweise können im Schritt des Verprägens b2) zusätzlich taktile Substratverprägungen erzeugt werden, z.B. im Stichtiefdruckverfahren. Weiterhin wird bevorzugt, dass sowohl die taktilen Substratverprägungen als auch die eine Mikrospiegelanordnung bzw. eine diffraktive Struktur bildenden Reliefstrukturen in einem Arbeitsgang erzeugt werden. Die Formulierung "in einem Arbeitsgang erzeugt" ist so zu verstehen, dass alle in das Substrat einzubringenden Prägestrukturen, d.h. taktile Substratverprägungen und mikrooptische Strukturen wie etwa Mikrospiegelanordnungen und/oder diffraktive Strukturen bildende Reliefstrukturen, in einem einzigen Prägewerkzeug, z.B. eine Stichtiefdruckplatte oder ein (Stichtief-)Druckzylinder bzw. Stahldruckzylinder, vorliegen, das bei der Herstellung verwendet wird.

Ausführliche Beschreibung der Erfindung Das in der vorliegenden Beschreibung genannte Wertdokument ist eine Banknote, nämlich eine Polymerbanknote oder eine Folienverbundbanknote.

Gemäß der Erfindung erfolgt die Herstellung eines Wertdokumentsubstrats auf drucktechnischem Weg.

Das erfindungsgemäße Verfahren zum Herstellen eines Wertdokumentsubstrats ist in Anspruch 1 definiert.

Dabei kann der Schritt b1) vor dem Schritt b2) erfolgen, oder umgekehrt. Im Falle, dass die verwendeten Pigmente so klein sind, dass sie sich den Reliefstrukturen sehr gut anpassen, wird die Durchführung des Schrittes des Verprägens b2) vor dem Schritt des Bedruckens des Substrats mit den Pigmenten b1) bevorzugt. Im Falle der Verwendung größerer Pigmente wird die Durchführung des Schrittes des Bedruckens des Substrats mit den Pigmenten b1) vor dem Schritt des Verprägens b2) bevorzugt.

Die eine diffraktive Struktur bildende Reliefstruktur ist insbesondere eine Hologrammstruktur. Die Abmessungen der Strukturelemente der diffraktiven Struktur liegen vorzugsweise in der Größenordnung der Lichtwellenlänge, weiter bevorzugt in einem Bereich, der größer als 100nm und weniger als 1µm ist, wobei ein Bereich größer als 300nm und weniger als 1µm insbesondere bevorzugt ist.

Die eine Mikrospiegelanordnung bildende Reliefstruktur wird hierin auch als mikrooptische Reliefstruktur bezeichnet. Die Herstellung einer mikrooptischen Reliefstruktur ist im Stand der Technik bekannt (siehe z.B. die WO 2014/060089 A2). Die Abmessungen der Strukturelemente der Mikrospiegelanordnung liegen vorzugsweise in einem Bereich, der größer als 1µm und weniger als 40µm ist, wobei ein Bereich größer als 1µm und weniger als 30µm insbesondere bevorzugt ist. Die Abmessungen der Strukturelemente der Mikrospiegelanordnung weisen beispielsweise eine Höhe bis zu 15µm und eine laterale Ausdehnung bis zu 30µm auf. Dabei sind sowohl die Höhe, als auch die laterale Ausdehnung der Strukturelemente der Mikrospiegelanordnung vorzugsweise größer als 1µm.

Geeignete plättchenförmige Metallpigmente zur Erzeugung einer drucktechnisch erhältlichen Reflexionsschicht sind z.B. aus der WO 2013/186167 A2, der WO 2010/069823 A1, der WO 2005/051675 A2 (siehe darin z.B. die Beschreibung auf Seite 11, Zeile 10, bis Seite 12, vorletzter Absatz) und der WO 2011/064162 A2 bekannt. Die darin beschriebenen plättchenförmigen Metallpigmente haben den Vorteil, dass sie sich einem Untergrund mit Reliefstruktur, insbesondere einem Relief mit Mikrostrukturen und/oder Nanostrukturen, so gut anpassen, dass der Unterschied zu einer herkömmlichen, mittels Aufdampfen erhältlichen Metallisierung fast nicht mehr zu erkennen ist. Die einfache, drucktechnische Erzeugung der Reflexionsschicht ermöglicht den Verzicht auf aufwändige Verfahrensschritte, wie etwa das Bedrucken des Trägers mit einer löslichen Waschfarbe in Form einer gewünschten Aussparung innerhalb der zu erzeugenden Reflexionsschicht, das Erzeugen einer Metallisierung durch Aufdampfen und das Abwaschen der Waschfarbe zusammen mit der oberhalb der Waschfarbe aufgebrachten Metallisierung.

Die erfindungsgemäß verwendbare, auf plättchenförmigen Metallpigmenten beruhende Druckfarbe zur Erzeugung einer drucktechnisch erhältlichen Reflexionsschicht basiert vorzugsweise auf den in der WO 2005/051675 A2 (siehe darin z.B. die Beschreibung auf Seite 11, Zeile 10, bis Seite 12, vorletzter Absatz) beschriebenen Metallpigment-Zusammensetzungen. Die Pigmente beruhen dabei auf einem Metall, das vorzugsweise von der Gruppe bestehend aus Aluminium, Edelstahl, Nichrome, Gold, Silber, Platin und Kupfer gewählt ist. Das Metall ist insbesondere bevorzugt Aluminium, wobei der mittlere Teilchendurchmesser bevorzugt in einem Bereich von 2 bis 50 µm, weiter bevorzugt in einem Bereich von 5 bis 15 µm liegt, gemessen mit einem Coulter LS130 Laserdiffraktionsgranulometer. Eine solche Druckfarbe ermöglicht die Bereitstellung einer "silbernen" Spiegelschicht. Darüber hinaus können die Metallpigment-Zusammensetzungen (z.B. gelb) eingefärbt sein.

Die erfindungsgemäß verwendbaren Effektpigmente, die je nach Betrachtungswinkel einen anderen Farbton annehmen, haben insbesondere einen Interferenzschichtaufbau, der typischerweise eine Reflexionsschicht, eine teildurchlässige Schicht bzw. Absorberschicht und eine oder mehrere dazwischen liegende dielektrische Abstandsschichten umfasst. Die dielektrischen Abstandsschichten basieren beispielsweise auf Glimmer, auf SiO₂ oder auf Al₂O₃. Solche Interferenzschichten werden entsprechend der Anzahl von dielektrischen Schichten als ein- oder mehrschichtig bezeichnet. Druckfarben mit Pigmenten solcher Dünnschicht-Interferenzschichten werden beispielsweise unter dem Namen Iriodin^{®} (einschichtig) oder Colorcrypt^{®} (mehrschichtig) von der Firma Merck KGaA vertrieben. Druckfarben mit mehrschichtigen Interferenzschichtpigmenten werden ferner unter dem Namen OVI^{®} (OVI = optically variable ink) von der Firma SICPA vertrieben. Ein spezieller Fall sind magnetisch orientierbare OVI-Pigmente, die während oder nach dem Bedrucken des Substrats mittels eines Magnetfeldes in einer Vorzugsrichtung ausgerichtet werden. Eine Untergruppe von Interferenzschichten oder Interferenzschichtpigmenten sind cholesterische oder anderweitige Flüssigkristalle, die auch verwendet werden können. Diese liegen beispielsweise als flüssigkristalline Silikonpolymere vor oder auch als Pigmente in sogenannten STEP^{®}-Farben (STEP = Shimmery Twin Effect Protection).

Die erfindungsgemäß verwendbaren Effektpigmente, die je nach Betrachtungswinkel einen anderen Farbton annehmen, können des Weiteren auf den in der WO 2011/064162 A2 beschriebenen Effektpigment-Zusammensetzungen mit Farbkippeffekt beruhen. Die Pigmente weisen von Ende-zu-Ende eine längste Abmessung ("longest dimension of edge length") in einem Bereich von 15 nm bis 1000 nm auf und beruhen auf einem Übergangsmetall, das von der Gruppe bestehend aus Cu, Ag, Au, Zn, Cd, Ti, Cr, Mn, Fe, Co, Ni, Ru, Rh, Pd, Os, Ir und Pt gewählt ist. Das Übergangsmetall ist bevorzugt Ag. Das Aspektverhältnis (d.h. das Verhältnis der längsten Abmessung von Ende-zu-Ende bezogen auf die Dicke) ist vorzugsweise mindestens 1,5, insbesondere in einem Bereich von 1,5 bis 300. Das Verhältnis des Bindemittels zu Metallpigment ist vorzugsweise unterhalb von 10:1, insbesondere unterhalb 5:1. In Abhängigkeit von der Wahl des Aspektverhältnisses des Pigments, seiner längsten Abmessung von Ende-zu-Ende und der Einstellung des Pigment/Bindemittel-Verhältnisses lässt sich die Farbe bei Betrachtung der Druckschicht in Transmission und die Farbe bei Betrachtung in Reflexion einstellen (z.B. Blau in Transmission und Silber, Gold, Bronze, Kupfer oder Violett in Reflexion; darüber hinaus auch Violett, Magenta, Pink, Grün oder Braun in Transmission und verschiedenen Farben in Reflexion, die von der Wahl des Pigment/Bindemittel-Verhältnisses abhängen). Farben mit Gold/Blau-Farbwechsel zwischen Reflexion und Transmission (anders gesagt, zwischen Auflicht- und Durchlicht-Betrachtung) sind z.B. in den Beispielen 1, 2 und 3 in der Tabelle 1 der WO 2011/064162 A2 genannt. Des Weiteren zeigt Beispiel 4 eine Farbe mit Gold/Violett-Farbwechsel, Beispiel 5 eine Farbe mit Grün-Gold/Magenta-Farbwechsel, Beispiel 7 eine Farbe mit Violett/Grün-Farbwechsel und Beispiel 8 eine Farbe mit Silber/Opak-Farbwechsel.

Vorzugsweise können im Schritt des Verprägens b2) gemäß dem ersten Aspekt der Erfindung zusätzlich taktile Substratverprägungen erzeugt werden, z.B. im Stichtiefdruckverfahren. Insbesondere können sowohl die taktilen Substratverprägungen als auch die eine Mikrospiegelanordnung bzw. eine diffraktive Struktur bildenden Reliefstrukturen in einem Arbeitsgang erzeugt werden. Analog dazu wird nachfolgend ein nicht in den Schutzbereich der Ansprüche fallendes Verfahren zum Herstellen eines Wertdokumentsubstrats beschrieben, wobei das Wertdokumentsubstrat sowohl taktile Substratverprägungen als auch mikrooptische Strukturen aufweist, wobei das Verfahren umfasst:
a) das Bereitstellen eines Substrats;
b) den Schritt des Verprägens eines ersten Substratbereichs auf solche Weise, dass taktile Substratverprägungen erzeugt werden, und den Schritt des Verprägens eines zweiten Substratbereichs auf solche Weise, dass mikrooptische Strukturen erzeugt werden, wobei der Schritt des Verprägens des ersten Substratbereichs und der Schritt des Verprägens des zweiten Substratbereichs in einem Arbeitsgang durchgeführt werden.

Gemäß einer bevorzugten Ausgestaltung basieren die mikrooptischen Strukturen auf einer eine Mikrospiegelanordnung bildenden Reliefstruktur und/oder auf einer eine diffraktive Struktur bildenden Reliefstruktur.

Für die Erzeugung einer mikrooptischen Struktur, z.B. eine Hologrammprägung, und einer taktilen Substratverprägung bzw. Stichtiefdruckprägung in einem Arbeitsgang, vorzugsweise direkt im Zuge einer Bogenverarbeitung, bieten sich insbesondere zwei Varianten an:
Variante 1): Es wird an der Stelle der späteren mikrooptischen Struktur (z.B. des späteren Hologramms) ein Prägelack auf das Substrat aufgebracht. Der Prägelack kann z.B. thermoplastisch und/oder UV-härtbar sein und weiterhin bereits pigmentiert sein. Vorzugsweise handelt es sich um 100%-Systeme, d.h. lösemittelfreie und nicht-wässrige Formulierungen. Ölbasierende Systeme sind insbesondere bei Papiersubstraten möglich. Bei Sicherheitselementen (insbesondere Sicherheitsfolien), die zur Aufbringung im Fensterbereich (insbesondere einer Öffnung bzw. Aussparung) eines Wertdokuments geeignet sind, sollte der Prägelack vorzugsweise transparent sein, der Prägelack muss aber nicht zwangsläufig farblos sein. Zum Aufbringen des Prägelacks (insbesondere vorab) ist prinzipiell jedes Druckverfahren geeignet. Eine Aushärtung erfolgt direkt im Zuge der Prägung, vorzugsweise durch das Substrat hindurch. Bei ausreichend hoher Viskosität, sowie bei einem thermoplastischen System, kann die Aushärtung auch unmittelbar nach dem Prägen erfolgen. Im Anschluss wird zumindest der mikrooptische Bereich mit einer effektpigmentieren Druckfarbe, bei welcher die Pigmente eine Spiegelreflexion bewirken und sich den holographischen Strukturen anpassen, überdruckt. Soweit geeignete Effektpigmente bereits dem Prägelack zugegeben wurden, muss der Lack im Nachgang nicht mehr überdruckt werden.
Variante 2): Der Prägelack wird nicht vorab, sondern mithilfe der Stichtiefdruckplatte aufgebracht. Die Stichtiefdruckplatte trägt bereits die mikrooptischen Informationen und wird in diesen Bereichen mit dem Prägelack beaufschlagt. Bei dem Prägelack kann es sich neben einem UVhärtbaren System auch um ein ölbasierendes System handeln. Bei Sicherheitselementen (insbesondere Sicherheitsfolien), die zur Aufbringung im Fensterbereich (insbesondere einer Öffnung bzw. Aussparung) eines Wertdokuments geeignet sind, sollte der Prägelack transparent, aber nicht zwangsläufig farblos sein. Denkbar ist in diesem Fall auch eine effektpigmentierte Druckfarbe, bei welcher die Pigmente idealerweise eine Spiegelreflexion bewirken. Z.B. können dies Silber-, Kupfer, Nanopartikel oder dünne Aluminiumplättchen sein. Durch Leafing-Pigmente sowie Non-Leafing-Pigmente und die durch die Verprägung erzwungene Orientierung wird das mikrooptische Merkmal erzeugt. Die Aushärtung kann direkt im Zuge der Verprägung, vorzugsweise durch das Substrat hindurch oder bei ausreichend hoher Viskosität, sowie bei einem thermoplastischen System auch unmittelbar nach dem Prägen, erfolgen. Bedarfsweise wird im Anschluss zumindest der mikrooptische Bereich mit einer effektpigmentierten Druckfarbe, bei welcher die Pigmente eine Spiegelreflexion bewirken und sich den holographischen Strukturen anpassen, überdruckt.

Die Stichtiefdruckplatte kann bevorzugt weitere Buntfarben tragen, d.h. farbgebend sein, wobei die Bereiche, die die holographischen Strukturen wiedergeben sollen, nicht farbgebend sind. Eine Überschneidung ist aber aufgrund der höheren Fälschungssicherheit durch die perfekte Registersituation ideal.

Eine registergenaue Kombination von Stahldruckprägung und Hologrammprägung kann auf diese Weise in vorteilhafter Weise gewährleistet werden. Weiterhin ist eine Steigerung der Kosteneffizienz möglich, weil geringere Materialkosten entstehen und ein effizienterer Herstellungsprozess bewirkt wird. Weniger Arbeitsgänge führen zu weniger Ausschuss und weniger Rüstzeiten. Weiterhin ist eine sehr dünne Prägelack-Schichtdicke erzielbar, da das Substrat gleichzeitig mit verprägt werden kann. Dadurch werden weiterhin bessere mechanische Beständigkeiten erreicht.

Bevorzugte Variante A:
Eine bevorzugter Stahldruckzylinder gemäß einer Variante A umfasst einen oder mehrere Bereiche mit einer mikrooptischen Prägung und einen oder mehrere Bereiche für taktile Substratverprägungen (die farbgebend und/oder nicht-farbgebend sind). Der Bereich mit einer mikrooptischen Prägung ist insbesondere für die Erzeugung von Linsenstrukturen, Mikrospiegelanordnungen und/oder Hologrammen oder hologrammähnlichen Strukturen geeignet.

Das Substrat weist einen Prägelack, z.B. einen Thermoplast, auf, der partiell oder gegebenenfalls vollflächig vorliegen kann.

Bei dem Prägelack handelt es sich um ein transparentes, UV-härtbares System, das im Moment der Prägung oder unmittelbar nach der Prägung ausgehärtet wird. Eine Belichtung kann hierbei durch das Substrat hindurch erfolgen. Der Prägelack kann bereits mit Metallpigmenten versehen sein oder im Anschluss mit einer metallpigmentierten Druckfarbe überdruckt werden. Besonders vorteilhaft sollte bei einem bereits mit Metallpigmenten versehenen Lack ein Leafing-UV-härtbares System geeignet sein, da die Leafing-Pigmente oben schwimmen und die Prägung so optimal in die Pigmente abgeformt werden kann. Das Versehen des Substrats mit einer Primer-Schicht, ggf. mit einem UV-Primer, ist optional.

Bevorzugte Variante A mit Leafing-Druckfarbe:
Eine bevorzugter Stahldruckzylinder gemäß einer Variante A mit Leafing-Druckfarbe umfasst einen oder mehrere Bereiche mit einer mikrooptischen Prägung und einen oder mehrere Bereiche für taktile Substratverprägungen (die farbgebend und/oder nicht-farbgebend sind). Der Bereich mit einer mikrooptischen Prägung ist insbesondere für die Erzeugung von Linsenstrukturen, Mikrospiegelanordnungen und/oder Hologrammen oder hologrammähnlichen Strukturen geeignet.

Das Substrat weist einen Prägelack, z.B. einen Thermoplast, auf, der partiell oder gegebenenfalls vollflächig vorliegen kann, und Leafing-Pigmente aufweist.

Als besonders vorteilhaft sollte bei einem bereits mit Metallpigmenten versehenen Lack ein Leafing-UV-härtbares System geeignet sein, da die Leafing-Pigmente oben schwimmen und die Prägung so optimal in die flexiblen Pigmente abgeformt werden kann. Im Moment der Prägung ist der Lack noch nicht ausgehärtet. Eine Belichtung erfolgt vorzugsweise unmittelbar mit der Prägung durch das Substrat hindurch.

Bevorzugte Variante B:
Eine bevorzugter Stahldruckzylinder gemäß einer Variante B umfasst einen oder mehrere Bereiche mit einer mikrooptischen Prägung und einen oder mehrere Bereiche für taktile Substratverprägungen (die farbgebend und/oder nicht-farbgebend sind). Der Bereich mit einer mikrooptischen Prägung ist insbesondere für die Erzeugung von Linsenstrukturen, Mikrospiegelanordnungen und/oder Hologrammen oder hologrammähnlichen Strukturen geeignet.

Nicht das Substrat, sondern die im Stahldruckzylinder vorliegenden Bereiche mit mikrooptischer Prägung weisen einen Prägelack, z.B. einen Thermoplast, auf. Der Prägelack kann gegebenenfalls zusätzlich in den im Stahldruckzylinder gebildeten Bereichen für taktile Substratverprägungen vorliegen.

Bei dem Prägelack handelt es sich um ein transparentes, UV-härtbares System, das im Moment der Prägung oder unmittelbar nach der Prägung ausgehärtet wird. Der Prägelack kann weiterhin ölbasierend sein oder Dual-Cure sein. Der Prägelack ist Stahldruck-verarbeitbar. Eine Belichtung kann hierbei durch das Substrat hindurch erfolgen. Der Prägelack kann bereits mit Metallpigmenten versehen sein oder im Anschluss mit einer metallpigmentierten Druckfarbe überdruckt werden. Das Versehen des Substrats mit einer Primer-Schicht, ggf. mit einem UV-Primer, ist optional.

Bevorzugte Variante "A + B":
Eine bevorzugter Stahldruckzylinder gemäß einer Variante "A +B" umfasst einen oder mehrere Bereiche mit einer mikrooptischen Prägung und einen oder mehrere Bereiche für taktile Substratverprägungen (die farbgebend und/oder nicht-farbgebend sind). Der Bereich mit einer mikrooptischen Prägung ist insbesondere für die Erzeugung von Linsenstrukturen, Mikrospiegelanordnungen und/oder Hologrammen oder hologrammähnlichen Strukturen geeignet.

Das Substrat weist einen Prägelack, z.B. einen Thermoplast, auf, der partiell oder gegebenenfalls vollflächig vorliegen kann. Zusätzlich weisen die im Stahldruckzylinder vorliegenden Bereiche mit mikrooptischer Prägung einen Prägelack, z.B. einen Thermoplast, auf. Der Prägelack kann gegebenenfalls zusätzlich in den im Stahldruckzylinder gebildeten Bereichen für taktile Substratverprägungen vorliegen.

Insbesondere der auf dem Substrat vorliegende Prägelack, z.B. ein Thermoplast, kann ggf. vorgeliert vorliegen und wahlweise mit effektpigmentierter Druckfarbe versehen sein. Auf diese Weise ist das Substrat partiell im Bereich der mikrooptischen Strukturen vorimprägniert und es sind höhere Schichtstärken realisierbar.

Bei dem Prägelack handelt es sich um ein transparentes, UV-härtbares System, das im Moment der Prägung oder unmittelbar nach der Prägung ausgehärtet wird. Eine Belichtung kann hierbei durch das Substrat hindurch erfolgen. Der Prägelack kann bereits mit Metallpigmenten versehen sein oder im Anschluss mit einer metallpigmentierten Druckfarbe überdruckt werden. Besonders vorteilhaft sollte bei einem bereits mit Metallpigmenten versehenen Lack ein Leafing-UV-härtbares System geeignet sein, da die Leafing-Pigmente oben schwimmen und die Prägung so optimal in die Pigmente abgeformt werden kann. Das Versehen des Substrats mit einer Primer-Schicht, ggf. mit einem UV-Primer, ist optional.

Die Variante "A + B" entspricht einem zweischichtigen Prägelacksystem. Die erste Lackschicht ist für das Substrat optimiert, wird auf das Substrat appliziert und kann im Moment der Prägung bereits angehärtet bzw. angeliert sein. Dadurch ist sie mit dem Untergrund bereits perfekt verankert und das Substrat ist partiell im Bereich der feinen holographischen Strukturen für die folgende Lackschicht vorimprägniert. Der Lack auf dem Prägewerkzeug, insbesondere der Stichtiefdruckplatte, kann nun im sogenannten Casting-Verfahren verarbeitet werden. Er kann nun nicht mehr wegschlagen und verankert perfekt mit dem ersten Lack. Die Variante "A + B" ermöglicht aufgrund der höheren optischen Qualität (insbesondere eine geringere Bläschenbildung) höhere Anlagengeschwindigkeiten. Weiterhin sind tiefere mikrooptische Strukturen realisierbar.

Geeignete Non-Leafing-Pigmente sind z.B. PVD-Aluminiumplättchen, deren Oberfläche unbehandelt bzw. polar ist. Bei geeigneten Leafing-Pigmenten wird die polare oder oxidierte Pigmentoberfläche mit langkettigen Alkyl-Phosphonsäuren oder Mono-/Diphosphorsäureestern sowie langkettigen Alkoxysilanen umgepolt, d.h. unpolar gemacht (etwa vergleichbar mit der Wirkung von Tensiden, der polare Teil verankert auf der Pigmentoberfläche entweder kovalent oder über Säure-Base Wechselwirkung). Durch die möglichst perfekte Plättchenstruktur können sich die Pigmente optimal orientieren (d.h. die Spiegel ausrichten). Leafing-Pigmente sind hierfür bevorzugt möglichst dünn, Non-Leafing-Pigmente sind vorzugsweise eher dicker zu wählen. In der Regel haben die Pigmente einen D50 von 10 µm, die Dicke bewegt sich im Nanometerbereich.

Bei Variante B sowie bei Variante "A+B" kann die mikrooptische Prägung nach der Applikation mit einer lösemittelbasierten Farbe vorzugsweise mit Non-Leafing-Pigmenten überdruckt werden.

Bei Variante B wird bevorzugt, Non-Leafing-Pigmente zu verwenden, wenn der Prägelack selbst mit plättchenförmigen Pigmenten versehen wird (die Pigmente orientieren sich am Prägewerkzeug). Da die Beweglichkeit im Prägelack nach der Applikation unzureichend oder kaum möglich ist, bietet es sich bei einer direkten Pigmentierung an, auf Metall-Nanopartikel zurückzugreifen.

Bei der Variante "A+B" kann der bereits auf dem Substrat applizierte Prägelackanteil mit perfekten Non-Leafing-Pigmenten oder perfekten Leafing-Pigmenten ausgestattet sein. Wichtig ist hier letztendlich ein möglichst perfekter Spiegel.

Es ist in diesem Fall von Vorteil, den Prägelackanteil auf dem Prägewerkzeug mit einem sehr hoch pigmentierten Prägelack (insbesondere Non-Leafing), d.h. Lack mit sehr hohem Pigmentgehalt, einzusetzen, sodass man praktisch Non-Leafing und Leafing nicht mehr unterscheiden kann. Dies ist hierbei möglich, da über das Substrat ein weiterer Anteil Prägelack für die Prägestrukturen beigetragen wird.

Besondere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Figuren 1 bis 3: ein Beispiel für die Herstellung eines Wertdokumentsubstrats;
- Figuren 4 bis 7: ein nicht unter den Schutzumfang der Ansprüche fallendes Beispiel für die Herstellung eines Sicherheitselements;
- Figur 8: eine schematische Darstellung einer Banknote mit einem Sicherheitselement;
- Figur 9: eine schematische Darstellung einer weiteren Banknote mit einem Sicherheitselement.

Die Erfindung wird zunächst anhand von Beispielen für Sicherheitselemente zur Absicherung von Banknoten näher erläutert, die nicht unter den Schutzumfang der Ansprüche fallen. Figur 8 zeigt dazu eine schematische Darstellung einer Banknote 14 mit einem transparenten Fensterbereich 16 (gestrichelt dargestellt), der mit einem Sicherheitselement 15 in Form eines Patch bzw. Etiketts versehen ist.

Die Banknote 14 kann z.B. auf einem (z.B. transparenten) Kunststoff-Substrat basieren, wobei die Banknote im Bereich 16 weder auf der Vorderseite, noch auf der Rückseite eine Druckfarbe aufweist, sodass der Bereich 16 für den Betrachter als transparenter Fensterbereich erkennbar ist.

Die Banknote 14 kann alternativ auf einem Folie/Papier/Folie-Verbundsubstrat beruhen, wobei die zentrale Papierschicht im Bereich 16 eine (insbesondere mit transparentem Klebstoff oder Füllstoff gefüllte) Aussparung aufweist. Folie/Papier/Folie-Verbundsubstrate sind aus der WO 2004/028825 A2 bekannt.

Gemäß einer weiteren Alternative beruht die Banknote 14 auf einem Papier/Folie/Papier-Verbundsubstrat, wobei die äußeren Papierschichten im Bereich 16 jeweils eine Aussparung aufweisen (siehe z.B. die WO 2006/066431 A1).

Gemäß einer weiteren Alternative beruht die Banknote 14 auf einem Papiersubstrat, das im Bereich 16 eine durchgehende Aussparung aufweist. Die durchgehende Aussparung ist auf zumindest einer Seite des Papiersubstrats von einer transparenten Folie abgedeckt (siehe z.B. die WO 2011/015622 A1).

Das in der Figur 8 gezeigte Sicherheitselement 15 enthält ein zentrales, farbkippendes, durch eine Mikrospiegelanordnung gebildetes Motiv 17, das von einem durch ein Hologramm gebildeten Motiv 16 umgeben wird. Figur 9 zeigt eine schematische Darstellung einer weiteren, auf einem

Papiersubstrat basierenden Banknote 18, die nicht unter den Schutzumfang der Ansprüche fällt und die auf ihrer Vorderseite mit einem Sicherheitselement in Form eines Streifens 19 (gestrichelt dargestellt) versehen ist. Der Streifen 19 hat im vorliegenden Beispiel eine Breite von 8 mm und weist ein farbkippendes, durch eine Mikrospiegelanordnung gebildetes Motiv 21 und ein durch ein Hologramm gebildetes Motiv 20 auf.

Der Aufbau und die Herstellung eines Sicherheitselements 19 werden nachstehend in Verbindung mit den Figuren 4 bis 7 näher erläutert. Figur 7 zeigt dabei das in der Figur 9 dargestellte Sicherheitselement 19 in Querschnitt-Ansicht entlang der gestrichelten Linie A-A'.

Gemäß der Figur 4 wird ein Träger 6 in Form einer (z.B. transparenten) Kunststofffolie, z.B. eine PET-Folie, mit einem prägbaren Lack 7 versehen. Der prägbare Lack 7 ist z.B. ein UV-härtender Lack oder ein thermoplastischer Lack.

Gemäß der Figur 5 wird die Oberfläche des prägbaren Lacks 7 mittels Prägen im Teilbereich 8 mit einer durch eine Mikrostruktur gebildeten Reliefstruktur und im Teilbereich 9 mit einer durch eine Nanostruktur gebildeten Reliefstruktur versehen.

Gemäß der Figur 6 wird der Prägelack 7 im Teilbereich 9 mit der aus der WO 2005/051675 A2 bekannten Druckfarbe bedruckt. Die Druckfarbe beruht auf plättchenförmigen Metallpigmenten (insbesondere Al-Pigmente) und führt zur Erzeugung einer Reflexionsschicht 11, im vorliegenden Fall eine "silberne" Spiegelschicht.

Darüber hinaus wird der Prägelack 7 im Teilbereich 8 mit Effektpigmenten, die je nach Betrachtungswinkel einen anderen Farbton annehmen, bedruckt, im vorliegenden Beispiel OVI^{®}-Farbe. Auf diese Weise wird drucktechnisch die Schicht 10 mit Farbkippeffekt erhalten. Gemäß der Figur 7 wird der erhaltene Schichtaufbau mit einer (z.B. transparenten) Zwischenschicht bzw. Primerschicht 12 (z.B. ein UV-Lack) und einem zum Verkleben des Sicherheitselements mit einem Wertdokumentsubstrat geeigneten Heißsiegellack 13 versehen.

In den Figuren 4 bis 7 wurde die Herstellung eines Sicherheitselements in Form eines Streifens beschrieben (siehe die Bezugsnummer 19 in der Figur 9). Der in der Figur 9 gezeigte Sicherheitsstreifen 19 weist ein farbkippendes, durch eine Mikrospiegelanordnung gebildetes Motiv 21 und ein durch ein Hologramm gebildetes Motiv 20 auf. Das durch eine Mikrospiegelanordnung gebildete Motiv 21 entspricht dabei dem in der Figur 6 mit der Bezugsnummer 10 bezeichneten Bereich. Das durch ein Hologramm gebildete Motiv 20 entspricht dem in der Figur 6 mit der Bezugsnummer 11 bezeichneten Bereich.

Das in der Figur 7 gezeigte Sicherheitselement kann alternativ die Gestalt eines Patch bzw. Etiketts aufweisen (siehe z.B. der mit der Bezugsnummer 15 bezeichnete Patch in der Figur 8).

In dem in den Figuren 4 bis 7 gezeigten Beispiel, das nicht unter den Schutzumfang der Ansprüche fällt, erfolgt zunächst der Schritt des Prägens (siehe Figur 5), danach werden die geprägten Bereiche mit Pigmenten bedruckt (siehe Figur 6). Gemäß einem alternativen, in den Figuren nicht gezeigten Beispiel erfolgt zunächst der Schritt des Bedruckens mit Pigmenten und anschließend der Schritt des Prägens.

Figuren 1 bis 3 beschreiben ein Beispiel für die Herstellung eines Wertdokumentsubstrats, im vorliegenden Fall ein zur Herstellung von Banknoten geeignetes und nicht unter den Schutzumfang der Ansprüche fallendes Sicherheitspapier.

Gemäß der Figur 1 erfolgt in einem ersten Schritt das Bereitstellen eines Papiersubstrats 1.

Gemäß der Figur 2 wird die Oberfläche des Papiersubstrats 1 mittels Blindprägen durch Verwendung einer Stichtiefdruckvorrichtung im Teilbereich 2 mit einer durch eine Mikrostruktur gebildeten Reliefstruktur und im Teilbereich 3 mit einer durch eine Nanostruktur gebildeten Reliefstruktur versehen.

Gemäß der Figur 3 wird das geprägte Papiersubstrat 1 im Teilbereich 3 mit der aus der WO 2005/051675 A2 bekannten Druckfarbe bedruckt. Die Druckfarbe beruht auf plättchenförmigen Metallpigmenten (insbesondere Al-Pigmente) und führt zur Erzeugung einer Reflexionsschicht 5, im vorliegenden Fall eine "silberne" Spiegelschicht.

Darüber hinaus wird das geprägte Papiersubstrat 1 im Teilbereich 2 mit Effektpigmenten, die je nach Betrachtungswinkel einen anderen Farbton annehmen, bedruckt, im vorliegenden Beispiel OVI^{®}-Farbe. Auf diese Weise wird drucktechnisch die Schicht 4 mit Farbkippeffekt erhalten.

In dem in den Figuren 1 bis 3 gezeigten Beispiel erfolgt zunächst der Schritt des Prägens des Papiersubstrats (siehe Figur 2), danach werden die geprägten Bereiche des Papiersubstrats mit Pigmenten bedruckt (siehe Figur 3). Gemäß einem alternativen, in den Figuren nicht gezeigten Beispiel erfolgt zunächst der Schritt des Bedruckens des Papiersubstrats mit Pigmenten und anschließend der Schritt des Prägens des Papiersubstrats.

## Patentansprüche

1. Verfahren zum Herstellen eines für eine Banknote (14, 18), nämlich eine Polymerbanknote oder Folienverbundbanknote, geeigneten Wertdokumentsubstrats, umfassend
a) das Bereitstellen eines Substrats (1), nämlich ein Kunststoffsubstrat oder ein Folie/ Papier/ Folie-Verbundsubstrat;
b1) das Bedrucken des Substrats (1) mit für die Bildung einer Reflexionsschicht (4, 5) geeigneten, plättchenförmigen Metallpigmenten in einem ersten Substratbereich und das Bedrucken des Substrats mit Effektpigmenten, die je nach Betrachtungswinkel einen anderen Farbton annehmen, in einem zweiten Substratbereich;
b2) den Schritt des Verprägens des ersten Substratbereichs und des zweiten Substratbereichs, sodass (i) das Substrat (1) im ersten Substratbereich eine Reliefstruktur, die eine diffraktive Struktur bildet, aufweist und das Substrat (1) im zweiten Substratbereich eine Reliefstruktur, die eine Mikrospiegelanordnung bildet, aufweist, oder (ii) das Substrat (1) im ersten Substratbereich eine Reliefstruktur, die eine Mikrospiegelanordnung bildet, aufweist und das Substrat (1) im zweiten Substratbereich eine Reliefstruktur, die eine diffraktive Struktur bildet, aufweist.

2. Verfahren nach Anspruch 1, wobei der Schritt b1) vor dem Schritt b2) durchgeführt wird, wobei sich im Schritt b2) sowohl die für die Bildung einer Reflexionsschicht (4, 5) geeigneten, plättchenförmigen Metallpigmente im ersten Substratbereich, als auch die je nach Betrachtungswinkel einen anderen Farbton annehmenden Effektpigmente im zweiten Substratbereich an die Reliefstruktur des Substrats (1) im jeweiligen Substratbereich anpassen.

3. Verfahren nach Anspruch 1, wobei der Schritt b2) vor dem Schritt b1) durchgeführt wird, wobei sich im Schritt b1) sowohl die für die Bildung einer Reflexionsschicht (4, 5) geeigneten, plättchenförmigen Metallpigmente im ersten Substratbereich, als auch die je nach Betrachtungswinkel einen anderen Farbton annehmenden Effektpigmente im zweiten Substratbereich an die Reliefstruktur des Substrats (1) im jeweiligen Substratbereich anpassen.

4. Verfahren nach einem der Ansprüche 1 bis 3, wobei der Schritt des Verprägens b2) mittels Blinddruck erfolgt, vorzugsweise mittels einer Stichtiefdruckvorrichtung.

## Claims

1. A method for manufacturing a value document substrate suitable for a bank note (14,18), namely a polymer bank note or foil composite bank note, comprising
a) the supplying of a substrate (1), namely a plastic substrate or a foil/paper/foil composite substrate;
b1) the printing of the substrate (1) with platelet-shaped metal pigments suitable for the forming of a reflective layer (4, 5) in a first substrate region, and the printing of the substrate with effect pigments, which adopt a different hue depending on the viewing angle, in a second substrate region;
b2) the step of embossing the first substrate region and the second substrate region such that (i) the substrate (1) in the first substrate region has a relief structure which forms a diffractive structure, and the substrate (1) in the second substrate region has a relief structure which forms a micro-mirror arrangement, or (ii) the substrate (1) in the first substrate region has a relief structure which forms a micro-mirror arrangement, and the substrate (1) in the second substrate region has a relief structure which forms a diffractive structure.

2. The method according to claim 1, wherein step b1) is carried out before step b2), wherein in step b2) both the platelet-shaped metal pigments suitable for the forming of a reflective layer (4, 5) in the first substrate region and the effect pigments in the second substrate region, which adopt a different hue depending on the viewing angle, adapt to the relief structure of the substrate (1) in the respective substrate region.

3. The method according to claim 1, wherein step b2) is carried out before step b1), wherein in step b1) both the platelet-shaped metal pigments suitable for the forming of a reflection layer (4, 5) in the first substrate region and the effect pigments in the second substrate region, which adopt a different hue depending on the viewing angle, adapt to the relief structure of the substrate (1) in the respective substrate region.

4. The method according to any of claims 1 to 3, wherein the step of embossing b2) is carried out by means of blind embossing, preferably by means of an intaglio-printing device.

## Revendications

1. Procédé de fabrication d'un substrat pour documents de valeur adapté à un billet de banque (14, 18), à savoir un billet de banque en polymère ou un billet de banque en film composite, comprenant
a) la mise à disposition d'un substrat (1), à savoir un substrat en matière plastique ou un substrat en film/papier/film composite ;
b1) l'impression du substrat (1) avec des piments métalliques en forme de paillettes adaptés à la constitution d'une couche réfléchissante (4, 5) dans une première zone du substrat, et l'impression du substrat avec des piments à effets qui, selon l'angle d'observation, adoptent une teinte différente, dans une deuxième zone du substrat ;
b2) l'étape du gaufrage de la première zone du substrat et de la deuxième zone du substrat, de telle sorte (i) que le substrat (1) présente dans la première zone du substrat une structure en relief qui constitue une structure diffractive et le substrat (1) présente dans la deuxième zone du substrat une structure en relief qui constitue un agencement de micro-miroirs, ou (ii) le substrat (1) présente dans la première zone du substrat une structure en relief qui constitue un agencement de micro-miroirs et le substrat (1) présente dans la deuxième zone du substrat une structure en relief qui constitue une structure diffractive.

2. Procédé selon la revendication 1, cependant que l'étape (b1) est effectuée avant l'étape b2), cependant que, à l'étape (b2), tant les piments métalliques en forme de paillettes adaptés à la constitution d'une couche réfléchissante (4, 5) dans la première zone du substrat que les piments à effets adoptant une teinte différente selon l'angle d'observation dans la deuxième zone du substrat s'adaptent à la structure en relief du substrat (1) dans la zone respective du substrat.

3. Procédé selon une la revendication 1, cependant que l'étape (b2) est effectuée avant l'étape b1), cependant que, à l'étape (b1), tant les piments métalliques en forme de paillettes adaptés à la constitution d'une couche réfléchissante (4, 5) dans la première zone du substrat que les piments à effets adoptant une teinte différente selon l'angle d'observation dans la deuxième zone du substrat s'adaptent à la structure en relief du substrat (1) dans la zone respective du substrat.

4. Procédé selon une des revendications de 1 à 3, cependant que l'étape du gaufrage (b2) a lieu par impression à sec, de préférence par un dispositif d'impression en creux par gravure.
